# EUROPÄISCHE PATENTSCHRIFT

(11) **EP 3 812 661 B1**
(45) Veröffentlichungstag und Bekanntmachung des Hinweises auf die Patenterteilung: **04.10.2023**
(21) Anmeldenummer: 19204459.2
(22) Anmeldetag: 22.10.2019
(51) Int. Cl.: F24F 11/00, F24F 11/72, F24F 13/02, F24F 13/10, F24F 110/00, F24F 7/00

(54) **LUFTFÜHRVORRICHTUNG UND VERFAHREN ZUR GEBÄUDEBELÜFTUNG**
AIR GUIDING DEVICE AND METHOD FOR VENTILATING BUILDINGS
DISPOSITIF DE CONDUIT D'AIR ET PROCÉDÉ D'AÉRATION DU BÂTIMENT

(43) Veröffentlichungstag der Anmeldung: 28.04.2021
(73) Patentinhaber: Climeo AG, 8340 Hinwil (CH)
(72) Erfinder: Burkhalter, Daniel, 8340 Hinwil (CH); Poltera, Christoph, 8620 Wetzikon (CH); Schmid, Olivier, 8600 Dübendorf (CH); Honegger, Claudio, 5420 Ehrendingen (CH)
(74) Vertreter: Hepp Wenger Ryffel AG

(56) Entgegenhaltungen:
- DE-A1-102010 055 065
- KR-A- 20150 104 701
- US-A1- 2015 368 961
- US-A1- 2016 178 223

## Beschreibung

Die Erfindung betrifft eine Luftführvorrichtung und ein Verfahren zur Gebäudebelüftung mit den Merkmalen der unabhängigen Ansprüche.

In Wohn-, Büro- und Betriebsräumen wird zur Durchlüftung der Räume Frischluft beigefügt. Hierfür werden Einrichtungen für einen kontrollierten Durchfluss, aber auch zur Reinigung und Analyse der Zu- und Abluft eingesetzt. Im Allgemeinen wird zwischen Einrichtungen mit kontrollierter Zuluft (Zuluftanlage), kontrollierter Abluft (Abluftanlage) oder einer kombinierten Kontrolle der Zu- und Abluft (Zu- und Abluftanlage) unterschieden. Bei Abluftanlagen wird die Abluft mittels Rohr- oder Kanalsystemen von verschiedenen Räumen in eine Abluftsammelbox und von dort zu einem gemeinsamen Auslass geleitet.

Es gibt Vorrichtungen, bei denen der Bediener oder der Fachmann bei der Installation einen Durchfluss manuell für verschiedene Volumen der Räumlichkeiten einstellen muss. Hierbei werden für einen kontrollierten Durchfluss Ventileinheiten eingesetzt. Die Ventileinheiten sind in den bekannten Vorrichtungen komplex aufgebaut und lassen sich nicht in bestehende Be- und Entlüftungssysteme installieren. Ausserdem ist eine individuelle Steuerung der Raumluft oft nicht möglich.

EP 2 743 597 offenbart eine Abluftanlage, mit der Abluft aus einzelnen Räumen entnommen wird. Die Anlage weist ein Gehäuse mit mindestens einem Einlass und einem Ventilator auf. Die Einlasse lassen sich mittels Klappen öffnen und schliessen. Zusätzlich ist die Klappe mit Sensoren ausgestattet, welche beispielweise den CO₂-Gehalt oder die Luftfeuchtigkeit in der Abluft messen. In Abhängigkeit des CO₂-Gehalts und der Luftfeuchtigkeit der Abluft werden die Klappen gesteuert.

NL 2 014 563 A offenbart eine Abluftanlage zum Abführen von Abluft in Gebäuden mit mehreren Räumen. Durch Verbindungen von Hilfskanälen zu einem Verteiler werden einzelne Räume mit Zuluft versorgt. Mittels Kassetten, welche sich am Durchgang zwischen Hilfsverbindungen und Hilfskanälen befinden, wird durch einen Absperrklappe-Durchflussregler, einen Motor und einen Sensor die Feuchtigkeit, CO₂-Gehalt und dergleichen gemessen. Diese Einrichtung weist aber verschiedene Nachteile auf. So sind beispielsweise keine durchgehenden Messungen der Luftqualität bei geschlossenen Ventilen möglich.

US 2015/368961 A1 offenbart eine Luftführvorrichtung gemäss der Präambel von Anspruch 1.

Es ist daher Aufgabe der vorliegenden Erfindung, die Nachteile des Bekannten zu vermeiden, insbesondere eine Luftführvorrichtung und ein Verfahren zur Gebäudebelüftung zur Verfügung zu stellen, welche eine einfache Nachrüstung von bestehenden Systemen erlaubt und welche eine individuelle Steuerung und insbesondere eine kontinuierliche Messung der Luftqualität und/oder Messungen des Durchflusses erlaubt.

Diese Aufgaben werden gelöst mit einer Luftführvorrichtung für eine Gebäudebelüftung mit den Merkmalen der unabhängigen Patentansprüche.

Eine Luftsammelbox enthält mindestens zwei Einlässe zur Aufnahme von Abluft aus einem Raum und mindestens einen Auslass zur Abgabe der aufgenommenen Raumluft an die Umgebung. In einer alternativen Ausführung enthält die Luftsammelbox mindestens einen Einlass zur Aufnahme von Zuluft aus der Umgebung und mindestens einen Auslass zur Verteilung der aufgenommenen Zuluft in mindestens einem Raum. Mindestens einem Aus- oder Einlass ist ein Ventil zum Regulieren eines Luftflusses durch den jeweiligen Aus- oder Einlass zugeordnet. An dem Aus- oder Einlass ist wenigstens ein Sensor zur Messung eines Parameters der Ab- oder Zuluft vorgesehen. Die Luftführvorrichtung weist eine Steuereinheit auf, welche derart mit dem Sensor und dem Ventil in Wirkverbindung steht, dass das Ventil autonom in Abhängigkeit von Parametern einstellbar ist, welche mit dem Sensor messbar sind. Das Ventil und der wenigstens eine Sensor bilden eine Ventileinheit. Die Ventileinheit funktioniert daher autonom. Ein einfacher Einbau in bestehende Anlagen ist problemlos möglich, da keine Verbindung mit externen Sensoren erforderlich ist. Die Ventileinheit kann aber optional zusätzlich Informationen mit externen Komponenten austauschen, beispielsweise mittels Funk-Verbindung. Dies erlaubt es, Parameter der Ab- oder Zuluft an eine übergeordnete Steuerung zu übermitteln.

Die Luftführvorrichtung kann über einen selbstkonfigurierenden Systembus verfügen, welcher das Ansteuern der einzelnen Ventileinheiten sicherstellt. Jedes Gerät wird ohne vorgängige Buskonfiguration an den Systembus angeschlossen. Der Systembus kann eine Ringarchitektur oder ein Daisy/Bus sein. Von einem Master kann den einzelnen Ventileinheiten eine eindeutige Identifikation vergeben werden, z.B. basierend auf der Hop-Distanz zum Master.

Mit Hilfe der vorhandenen Sensorik können Trainingsdaten für ein neurales Netzwerk erhoben werden. Die Trainingsdaten für das neuronale Netzwerk werden während der Laufzeit des Systems generiert und können die Abhängigkeiten des Systems von den Sensoren vermindern. Dadurch ist der Betrieb der Luftführvorrichtung nicht zwingend von den gemessenen Parametern jeder einzelnen Ventileinheit abhängig. Somit kann durch eine Verknüpfung des Systembus und der Trainingsdaten die Systemverfügbarkeit erhöht werden. Das Model für die Reglung wird dauernd durch die Daten aktualisiert. Das System kann aufgrund des Models weiterhin seinen vollen Funktionsumfang beibehalten, auch wenn einzelne Sensoren ausfallen sollten.

Bevorzugt sind das Ventil und der Sensor als modulare Einheit aufgebaut, wobei diese in die Luftsammelbox im Bereich mindestens eines Aus- oder Einlasses eingesetzt sind. Dies erlaubt beispielsweise eine einfache Nachrüstung von bestehenden Luftsammelboxen.

Gemäss der Erfindung weist die Luftführvorrichtung einen Durchlass auf, welcher so angeordnet ist, dass Ab- oder Zuluft von dem zumindest einen Aus- oder Einlass in die Luftsammelbox strömen kann, selbst wenn das entsprechende Ventil geschlossen ist. Hierbei ist der Sensor so angeordnet, dass ein Parameter in der Ab- oder Zuluft gemessen wird, welcher durch den Durchlass strömt. Der Durchlass wird beispielsweise durch eine Durchflussöffnung gebildet. Der Durchlass bildet im Ventil einen Bypass für einen geringen Teil des Ab- oder Zuluftstroms. Somit wird eine kontinuierliche Messung mindestens eines Parameters der Ab oder Zuluft sichergestellt, selbst wenn das Ventil geschlossen ist.

Bevorzugt weist die Luftführvorrichtung einen zweiten Durchlass auf, wobei ein zweiter Sensor im zweiten Durchlass angeordnet ist. Bevorzugt führt zumindest einer, wenn möglich alle Durchlässe, durch ein Verschlusselement des Ventils, welches zum Verschliessen des Aus- oder Einlasses dient.

Die Ventileinheit kann einen Zentrierfuss aufweisen, um die Ventileinheit in einem Kanal zu zentrieren. Der Durchlass kann vorteilhaft an diesem Zentrierfuss angeordnet sein.

Bevorzugt ist das Ventil ein Tellerventil, welches einen Dichtteller aufweist. Hierbei führen einer oder mehr Durchlässe durch ein oder mehrere Durchflussöffnungen auf dem Dichtteller. Bevorzugt ist der Sensor geeignet, einen oder mehrere der folgenden Parameter zu messen: VOC Konzentration, CO2 Konzentration, Temperatur, absoluter Druck, Differentialdruck, Volumenstrom, Geräuschemissionen, Feuchtigkeit. Diese Parameter können zur Steuerung der Ventileinheit verwendet werden. Dies ermöglicht eine kontinuierliche Steuerung oder Regelung der Abluftmenge in jedem Ventil.

Die Regelung der Luftqualität (insbesondere CO2, VOC und die relative Luftfeuchtigkeit rH) mittels der Luftsammelbox kann beispielsweise mit einem abgestimmten fuzzy set und einem dazugehörigen fuzzy controller erfolgen.

Bevorzugt ist daher die Steuereinheit so eingerichtet, dass das Ventil in Abhängigkeit der in dem oder den Durchlässen gemessenen Parameter(n) gesteuert oder geregelt werden kann.

Bevorzugt weist die Luftführvorrichtung an zwei, drei oder mehr Aus- oder Einlässen je ein Ventil zum Regulieren eines Ab- oder Zuluftflusses durch den jeweiligen Aus- oder Einlass auf. Je ein Sensor zur Messung eines Parameters der Ab- oder Zuluft ist an den Ventilen vorgesehen. Die Luftführvorrichtung weist dann pro Ventil einen Durchlass auf. Der Durchlass ist so angeordnet, dass Ab- oder Zuluft vom jeweiligen Aus- oder Einlass in die Luftsammelbox strömen kann, auch wenn das entsprechende Ventil geschlossen ist. Der Sensor ist so angeordnet, dass ein Parameter in der Ab- oder Zuluft, welche durch den Durchlass strömt, gemessen werden kann. Durch die Mehrzahl der Einflüsse der Ab- oder Zuluft an der Luftführvorrichtung ist es möglich, die Belüftung der verschiedenen Räume einzeln zu steuern und für eine optimale Belüftung des jeweiligen Raumes zu sorgen.

Die Erfindung betrifft ausserdem ein Verfahren zur Gebäudebelüftung. Ab- oder Zuluft wird aus einem Raum eines Gebäudes durch einen Ab- oder Zuluftkanal in die Luftsammelbox geleitet. Die Luftsammelbox ist mit einem Ventil wie vorstehend beschrieben ausgestattet. Durch das Ventil wird die Ab- oder Zuluft aus einem Raum eines Gebäudes durch einen Aus- oder Einlass geleitet.

Ein Teil der Ab- oder Zuluft wird in einem Durchlass abgezweigt, wobei der Sensor mindestens einen Parameter der Ab- oder Zuluft misst. Hierbei kann die Ab- oder Zuluft durch den Durchlass strömen, selbst wenn das Ventil geschlossen ist. Dies stellt eine kontinuierliche Messung mindestens eines Parameters der Ab- oder Zuluft sicher.

Die Erfindung betrifft weiter eine Ventileinheit für die Luftführvorrichtung. Ein Ventil dient zum Regulieren eines Luftflusses durch einen jeweiligen Aus- oder Einlass einer Luftsammelbox.

Die Ventileinheit weist wenigstens den Sensor zur Messung eines Parameters der Ab- oder Zuluft auf, wobei der Sensor dem Ventil zugeordnet ist. Erfindungsgemäss weist die Ventileinheit eine Steuerung auf, welche derart mit dem Sensor und dem Ventil in Wirkverbindung steht, dass das Ventil in Abhängigkeit von Parametern einstellbar ist, die mit dem Sensor messbar sind. Die Ventileinheit kann in verschiedenen Be- und Entlüftungssystemen von verschiedenen Gebäuden installiert werden. Die Installation der Ventilvorrichtung setzt keine spezielle Schulung oder Fachwissen voraus.

Bevorzugt ist eine Ventileinheit als modulare Einheit ausgestattet, welche eine Form und Grösse derart aufweist, dass sie in die bestehende Luftsammelbox einsetzbar ist. Durch diese modulare Einheit ist ein Nachrüsten von bestehenden Anlagen einfach möglich. Es ist auch denkbar, nur eine Ventileinheit in einem gemeinsamen Einlasskanal anzuordnen. Aus der Zuluftverteilbox führt mindestens ein, bevorzugt mehrere, Zuluftkanäle zu den einzelnen Räumen in einem Gebäude. Es ist auch denkbar, Ventileinheiten in einem oder mehrere dieser Zuluftkanäle anzuordnen.

Die Erfindung wird nachfolgend anhand der Figuren und Ausführungsbeispiele näher erläutert. Es zeigen:
- Fig. 1:: eine Ausführungsform einer Ventileinheit einer Abluftsammelvorrichtung im geöffneten Zustand
- Fig. 2:: die Ventileinheit aus Figur 1 im geschlossenen Zustand
- Fig. 3:: die Ventileinheit aus Figur 1 im Schnitt
- Fig. 4:: die Ventileinheit aus Figur 1 von einer Luftzufuhrseite aus gesehen
- Fig. 5:: die Ventileinheit aus Figur 1 ohne ein Gehäuse der Steuereinheit
- Fig. 6a:: Erste detaillierte Darstellung der Steuereinheit und einer Leiterplatte
- Fig. 6b:: Zweite detaillierte Darstellung der Steuereinheit und einer Leiterplatte
- Fig. 7:: eine Ausführungsform einer erfindungsgemässen Abluftsammelvorrichtung

Fig. 1 zeigt eine Ausführungsform einer erfindungsgemässen Ventileinheit 1. Diese ist in Form und Grösse so konzipiert, dass sie in bestehende Be- und Entlüftungssysteme eingebaut werden kann. Die Ventileinheit 1 ist zylinderförmig ausgebildet und besteht im Wesentlichen aus einem Grundgehäuse 4 und einem Dichtteller 3. Sie weist ausserdem eine Steuereinheit 2 auf.

Das Grundgehäuse 4 umfasst eine ringförmige Dichtung 15 und eine hohlzylindrische Luftführung, welche sich von der Dichtung 15 aus erstreckt.

Die Dichtung weist einen grösseren Aussendurchmesser auf, als die zylindrische Luftführung. Ausserhalb der Luftführung ist mindestens ein, bevorzugt drei, Führungszylinder 9 mit der zylindrischen Luftführung einstückig verbunden. Bevorzugt ist das Grundgehäuse 4 aus Kunststoff und mit einem Spritzgussverfahren hergestellt.

Der Ventilteller bildet zusammen mit einem Ventilsitz 19 ein Ventil 30.

Die Führungszylinder 9 sind am Umfang des Grundgehäuses 4 gleichmässig angeordnet. Die Führungszylinder 9 tragen die Steuereinheit 2, bilden eine tragende Struktur der Ventileinheit 1 und führen den Dichtteller 3. Die Führungszylinder 9 sind zylindrisch ausgebildet.

Die Steuereinheit 2 ist mehrteilig aufgebaut und auf den Führungszylindern 9 montiert. Ein Gehäuse 35 wird auf eine Trägerplatte 34 montiert und bildet so die Steuereinheit 2. Die Steuereinheit 2 umfasst bevorzugt einen, besonders bevorzugt zwei, elektrischen Anschlüsse 10, welche am Gehäuse 35 ausgebildet sind. Die elektrischen Anschlüsse 10 werden für eine Speisung mit Strom verwendet. Es ist optional aber auch denkbar, Daten über die Anschlüsse zu übertragen.

Das Gehäuse 35 besteht aus Kunststoff und ist bevorzugt mit einem Spritzgussverfahren hergestellt.

Die Trägerplatte 34 verfügt über Laschen 37, mit welchen die Montage auf die Führungszylinder 9 realisiert wird. Diese Laschen 37 sind am Umfang gleichmässig angeordnet und bilden einen Zwischenwinkel von 120°.

Im Innern der Steuereinheit 2 befindet sich ein Elektromotor 13 (Fig. 3), welcher mit einer Spindel 5 den Dichtteller 3 in einer axialen Richtung 18 auf und ab bewegt. Mit dieser Bewegung wird das Ventil 30 geschlossen und/oder geöffnet.

Der Dichtteller 3 weist am Umfang drei Führungselemente 33 auf und wird mit den Führungszylindern 9 gegen eine Verdrehung gesichert. Die Führungselemente 33 umfassen eine gekrümmte Führungsfläche, welche an den Führungszylindern 9 anliegt. Die Führungszylinder 9 dienen zugleich der axialen Zentrierung des Dichttellers 3.

Der Dichtteller 3 ist mit Stützrippen 11 verstärkt (siehe Fig. 2). Die Spindel 5 verläuft durch eine Gewindeaufnahme 12 (Fig. 2), welche Bestandteil des Dichttellers 3 ist. Die Stützrippen 11 sind sternförmig angeordnet und einstückig mit dem Dichtteller 3 verbunden. Bevorzugt ist der Dichtteller aus Kunststoff und in einem Spritzgussverfahren hergestellt. Die Stützrippen 11 bilden einen Zwischenwinkel von 120°.

Je grösser die Öffnung zwischen Dichtteller 3 und Grundgehäuse 4 ist, desto mehr Abluft kann durch die Ventileinheit 1 strömen. In der in Figur 1 gezeigten Stellung des Dichttellers 3 kann Abluft von einer Zufuhrseite 21 sowohl durch eine Durchflussöffnung 22 (Fig. 4), als auch zwischen Dichtteller 3 und Grundgehäuse 4, hindurchfliessen. Hierfür ist im Dichtteller die Durchflussöffnung 22 angeordnet, durch welche eine Leiterplatte 39 geführt wird (Fig. 4). Zwischen der Durchflussöffnung 22 und der Leiterplatte 39 entsteht ein Spalt, wodurch ein Durchfluss der Abluft generiert wird, selbst wenn die Ventileinheit geschlossen ist.

Die Ventileinheit 1 ist in axialer Richtung mit einem Kanalfixierbügel 7 ausgestattet. Der Kanalfixierbügel 7 ist an beiden Enden geknickt und bevorzugt aus Federstahl hergestellt. Dank der Knickung lässt sich die Ventileinheit in einem Abluftkanal 26 klemmend verankern (Fig. 7).

Das Grundgehäuse 4 weist für einen Kanaldurchmesser einen äusseren Einbaudurchmesser 31 gemäss folgender Tabelle auf.

| Kanaldurchmesser: [mm] | Einbaudurchmesser: [mm] |
|---|---|
| 40 - 80 | 100 |
| 80 - 100 | 120 |
| 100 - 125 | 145 |
| 125 - 150 | 170 |
| 150 - 200 | 220 |
| 200 - 250 | 270 |

Die Geometrie und das Material der Dichtung 15 sorgen für eine zusätzliche Dichtigkeit an der Schnittstelle zu einer Abluftsammelbox 28 (Fig. 5). Die Dichtung 15 ist bevorzugt aus einem leicht elastischen Kunststoff hergestellt, welcher zusätzlich über eine hohe Tragfestigkeit verfügt.

Die freie Einbauhöhe der Ventileinheit beträgt, bei einem Einbaudurchmesser von 100 mm, 100 mm. Je nach Grösse des Kanaldurchmessers verhält sich die freie Einbauhöhe bevorzugt proportional zum vorstehenden Beispiel.

Fig. 2 zeigt die Ventileinheit 1 in einem geschlossenen Zustand. Der Dichtteller 3 liegt am Ventilsitz 19 (Fig. 3) des Grundgehäuses 4 auf und schliesst somit das Ventil 30. In dieser Stellung besteht kein Durchfluss zwischen Ventilteller 3 und Ventilsitz 19. Jedoch wird aufgrund der Durchflussöffnung 22 (Fig. 4) ein geringer Durchfluss der Abluft ermöglicht. Dies erlaubt es, mindestens einen Parameter der Abluft mittels mindestens einem Sensor 42 (Fig. 6a und 6b) zu messen. Die Temperatur der Abluft wird z.B. durch einen geheizten, elektrischen Widerstandssensor gemessen. Aufgrund des Durchflusses durch die Durchlassöffnung 22 kann mit dem Sensor 42 auch bei geschlossenem Ventil gemessen werden.

Fig. 3 zeigt die Ventileinheit 1 im vertikalen Schnitt. Gezeigt wird der Mechanismus des Öffnens und Schliessens der Ventileinheit 1. Der Elektromotor 13 sorgt zusammen mit einer Steuerung in der Steuereinheit 2 für eine automatische Steuerung der Öffnung und Schliessung des Ventils 30.

Der Elektromotor 13 überträgt über eine Kupplung 20 ein Drehmoment an die Spindel 5. Der Elektromotor 13 kann eine Drehbewegung sowohl im Uhrzeiger- als auch im Gegenuhrzeigersinn ausführen. Durch die Übertragung des Drehmoments erfolgt eine Drehbewegung der Spindel 5 in Rotationsrichtung 17. An der Spindel 5 ist ein Gewinde angebracht. Bevorzugt ist das Gewinde ein Trapezgewinde. Durch die Drehbewegung wird eine Bewegung des Dichttellers 3 in Axialrichtung 18 erzeugt. Das Trapezgewinde weist eine grosse Steigung auf, wodurch ein relativ grosser Weg des Dichttellers 3 in Axialrichtung 18 mit einer geringen Anzahl an Umdrehungen des Elektromotors 13 ermöglicht wird.

Die Zentrierfüsse 14 dienen zur Zentrierung des Abluftkanals 26 bei der Montage. Zusätzlich stützen sie die Spindel 5 und sind mit dem Grundgehäuse 4 verbunden. Die Zentrierfüsse sind sternförmig angeordnet und bilden einen Zwischenwinkel von 120°.

Die Ventileinheit 1 ist in Fig. 3 in einem geöffneten Zustand gezeigt. Beispielsweise bei einer Erhöhung der Personenanazahl kann aufgrund der veränderten Parameter der Abluft der Durchfluss mittels der Steuereinheit 2 der Ventileinheit 1 eingestellt werden. Dabei ist das Ventil 30 geöffnet oder geschlossen.

Fig. 4 zeigt die erfindungsgemässe Ventileinheit 1 von der Luftzufuhrseite 21. Die Dichtung 15 ist am Grundgehäuse 4 angeordnet und erlaubt eine Montage an bestehenden Abluftanlagen. Die Ventileinheit 1 kann im Gehäuse einer Abluftsammelvorrichtung 25 (Fig. 5) montiert werden und in einem Abluftkanal 26 (Fig. 5) mithilfe des Kanalfixierbügels 7 gesichert werden. Dazu wird eine Innenseite der Dichtung 15 in Kontakt mit einem Anschlag 32 gebracht.

Zwischen den Zentrierfüssen 14 ist eine Halterung 40 ausgebildet. An der Halterung 40 ist die Leiterplatte 39 montiert. Die Leiterplatte 39 ist T-förmig ausgebildet und ist mit ihrer Basis in der Steuereinheit 2 angeordnet. Am vorderen Ende der Leiterplatte 39, welche gegen die Zufuhrseite 21 zeigt, ist mindestens ein Sensor 42 (Fig. 6a und 6b) ausgebildet. Die Halterung 40 ist einstückig mit dem Grundgehäuse 4 verbunden und bevorzugt aus Kunststoff hergestellt.

Die Figur 5 zeigt die Ventileinheit 1 ohne das Gehäuse 35. Auf der Trägerplatte 34 ist ein Steg 41 ausgebildet. Dieser Steg 41 dient zur Zentrierung und als Montagehilfe für das Gehäuse 35. Auf der Trägerplatte 34 sind weitere rippenförmige Stege ausgebildet, welche zusätzlich die Stabilität der Trägerplatte 34 erhöhen und die Steuerelemente 16 schützen. Der Elektromotor 13 wird auf die Trägerplatte 34 befestigt. Die Leiterplatte 39 ist ebenfalls an der Montageplatte 34 montiert. Auf dem Steg sind zwei elektrische Anschlüsse 10 angeordnet. Die Öffnungen der elektrischen Anschlüsse 10 zeigen vom Zentrum der Trägerplatte 34 weg. Die elektrischen Anschlüsse 10 sind mit der Leiterplatte 39 verbunden. Die Leiterplatte 34 erstreckt sich durch die Trägerplatte 34 und dem Dichtteller 3 (Fig. 6a und 6b). Die Trägerplatte 34 ist bevorzugt aus einem Kunststoff und durch das Spritzgussverfahren hergestellt. In der Figur 5 ist die Gewindeaufnahme 12 gezeigt, welche im Zentrum des Grundgehäuses angeordnet ist.

Die Figuren 6a und 6b zeigen einige Komponenten der Ventileinheit 1 und der Steuereinheit 2. So wird die T-förmige Leiterplatte 39 aus zwei verschiedenen Perspektiven gezeigt. Des Weiteren sind die Sensoren 42 und die Steuerelemente 16 sowie der Elektromotor 13 und die Spindel 5 gezeigt.

In der Figur 6a ist die Anordnung der Komponenten der Steuereinheit 2 verdeutlicht. Die T-förmige Leiterplatte 39 verläuft durch eine Öffnung der Montageplatte 43 hindurch. Am Ende der Leiterplatte 39 sind die Sensoren 42 angeordnet.

Die Figur 6b zeigt eine Unterseite der Trägerplatte 34. Auch auf der Unterseite der Trägerplatte 34 sind rippenförmige Stege angeordnet. Im Zentrum der Trägerplatte 34 ragt die Kupplung 20 heraus, mit welcher die Verbindung vom Elektromotor 13 zur Spindel 5 realisiert wird.

Fig. 7 zeigt eine Ausführungsform einer erfindungsgemässen Abluftsammelbox 28 mit drei Ventileinheiten 1 für drei verschiedene Räume. Die Abluftsammelbox 28 weist eine Länge 24 und eine Höhe 23 auf. Bevorzugt beträgt die Höhe 23 der Abluftsammelbox 28 mehr als 100 mm. Die Länge 24 der Abluftsammelbox 28 ist beliebig wählbar und abhängig von der Anzahl der Räume im Gebäude. Die Einbauhöhe der Ventileinheit innerhalb der Abluftsammelbox 28 beträgt ca. 100 mm.

In die Abluftsammelbox 28 münden drei Abluftkanäle 26, welche mit den verschiedenen Räumen verbunden sind. Mit R1, R2 und R3 ist die Abluft aus den verschiedenen Räumen gekennzeichnet.

Für jeden Raum ist mindestens eine Ventileinheit 1 vorgesehen. In Fig. 7 ist zu erkennen, dass die verschiedenen Ventileinheiten 1 für jeden Raum unterschiedlich geöffnet sind. So ist beispielsweise die Ventileinheit 1 für den ersten Raum geschlossen, so dass der Durchfluss R1 für den ersten Raum gleich Null ist. Die mittlere Ventileinheit 1 ist geöffnet und generiert einen Durchfluss R2 für den zweiten Raum, wobei die Ventilstellung dem Volumen des Raumes angepasst ist. Die dritte Ventileinheit 1 ist nahezu ganz geöffnet und generiert einen Durchfluss R3 für den dritten Raum. Der Durchfluss R3 für den dritten Raum ist grösser als jener des zweiten Raumes. Bei einer Veränderung der gemessenen Parameter der Abluft wird durch die Steuereinheiten 2 der verschiedenen Ventileinheiten 1 die Stellung des Ventils 30 individuell angepasst, dass für jeden Raum ein geeigneter Durchfluss generiert wird.

Die Abluftsammelvorrichtung 25 verfügt über einen Abluftauslass A1, welcher in diesem Ausführungsbeispiel seitlich angeordnet ist. Die Abluftsammelvorrichtung 25 kann aber auch über mehrere Abluftauslässe A1 verfügen. Durch den Abluftauslass A1 strömt die gesamte Abluft der verschiedenen Räume.

Die Anordnung der Ventileinheiten 1 in der Abluftsammelvorrichtung 25 kann beispielsweise wie in Figur 7 in einer Reihe erfolgen oder auch matrixförmig angeordnet sein. Dies ist von der Menge der Räume und des Bauraumes der Abluftsammelvorrichtung 25 abhängig, kann aber beliebig erweitert und angepasst werden. Durch das Messen der Parameter der einzelnen Abluftströme R1, R2 oder R3 können die Öffnungen der Ventileinheiten 1 beliebig und kontinuierlich angepasst werden, um den Durchfluss der einzelnen Räume jederzeit anzupassen.

Ein Nachrüsten der Ventileinheiten 1 ist durch den modularen Aufbau der Ventileinheiten 1 jederzeit gewährt. Das Grundgehäuse 4, insbesondere der Aussendurchmesser 31, ist derart konzipiert, dass die Ventileinheit 1 in herkömmliche Abluftsammelvorrichtungen 25 mithilfe des Montageanschlags 38 montiert werden kann. Alternativ wird die Montage mit einer Schraubenverbindung realisiert. Eine solche Verbindung kann mit einem Magneten unterstützt werden, der an einem metallischen Rohr haftet.

Bei der Verwendung in einer Zuluftsammelbox sind die Ventileinheiten 1 in gleicher Weise angeordnet, wobei die Abluft auf der Zuführseite 21 wegströmt.

## Patentansprüche

1. Luftführvorrichtung (25) für eine Gebäudebelüftung, enthaltend
a. eine Luftsammelbox (28) mit
zumindest zwei Einlässen (R1, R2, R3) zur Aufnahme von Abluft aus einem Raum und mit zumindest einem Auslass (A1) zur Abgabe der aufgenommenen Raumluft an die Umgebung, oder
zumindest einem Einlass zur Aufnahme von Zuluft aus der Umgebung und zumindest einem Auslass zur Verteilung der aufgenommenen Zuluft in mindestens einem Raum,
b. wobei zumindest einem Aus- oder Einlass (R1) ein Ventil (30) zum Regulieren eines Ab- oder Zuluftflusses durch den jeweiligen Aus- oder Einlass (R1) zugeordnet ist,
c. wobei an dem Aus- oder Einlass (R1) wenigstens ein Sensor (42) zur Messung eines Parameters der Ab- oder Zuluft vorgesehen ist,
wobei die Luftführvorrichtung (25) eine Steuereinheit (2) aufweist, welche derart mit dem Sensor (42) und dem Ventil (30) in Wirkverbindung steht, dass das Ventil autonom in Abhängigkeit von Parametern einstellbar ist, welche mit dem Sensor (42) messbar sind, **dadurch gekennzeichnet, dass** die Luftführvorrichtung (25) einen Durchlass (8) aufweist, der so angeordnet ist, dass Ab- oder Zuluft von dem zumindest einem Aus- oder Einlass (R1) in die Luftsammelbox (28) strömen kann, auch wenn das entsprechende Ventil (30) geschlossen ist, und wobei der Sensor (42) so angeordnet ist, dass ein Parameter in der Ab- oder Zuluft gemessen wird, die durch den Durchlass (8) strömt.

2. Luftführvorrichtung (25) nach Anspruch 1, wobei das Ventil (30) und der Sensor (42) als modulare Einheit aufgebaut sind, welche in die Luftsammelbox (28) im Bereich mindestens eines der Aus- oder Einlässe (R1) eingesetzt ist.

3. Luftführvorrichtung (25) gemäss einem der Ansprüche 1 oder 2, wobei die Luftführvorrichtung (25) einen zweiten Durchlass (8) aufweist und wobei ein zweiter Sensor (42) in dem zweiten Durchlass (8) angeordnet ist.

4. Luftführvorrichtung (25) gemäss einem der Ansprüche 1 bis 3, wobei zumindest einer, bevorzugt alle, der Durchlässe durch ein Verschlusselement (3) des Ventils (30) zum Verschliessen des Aus- oder Einlasses (R1) führt.

5. Luftführvorrichtung (25) gemäss Anspruch 4, wobei das Ventil (30) ein Tellerventil ist und einen Dichtteller (3) aufweist und wobei einer oder mehr Durchlässe (8) durch ein oder mehrere Durchgangslöcher auf dem Dichtteller (3) des Tellerventils (30) führen.

6. Luftführvorrichtung (25) gemäss einem der vorherigen Ansprüche, wobei der Sensor (42) geeignet ist, einen oder mehrere der folgenden Parameter zu messen: VOC Konzentration, CO2, Feuchtigkeit, Konzentration, Temperatur, absoluter Druck, Differentialdruck, Volumenstrom, Geräuschemissionen.

7. Luftführvorrichtung (25) gemäss einem der vorherigen Ansprüche, wobei die Steuereinheit (2) eingerichtet ist das Ventil (30) in Abhängigkeit der in dem oder den Durchlässen (8) gemessenen Parameter(n) zu steuern.

8. Luftführvorrichtung (25) gemäss einem der vorherigen Ansprüche, wobei die Box an zwei, drei oder mehr Aus- oder Einlässen (R1, R2, R3) je ein Ventil (30) zum Regulieren eines Ab- oder Zuluftflusses durch den jeweiligen Aus- oder Einlass (R1) aufweist und wobei an den Ventilen (30) je ein Sensor (42) zur Messung eines Parameters der Ab- oder Zuluft vorgesehen ist, wobei die Luftführvorrichtung (25) je Ventil (30) einen Durchlass (8) aufweist, der so angeordnet ist, dass Ab- oder Zuluft vom dem jeweiligen Aus- oder Einlass (R1) in die Luftsammelbox (28) strömen kann auch wenn das entsprechende Ventil (30) geschlossen ist, und wobei der Sensor (42) so angeordnet ist, dass ein Parameter in der Ab- oder Zuluft gemessen wird, die durch den Durchlass (8) strömt.

9. Verfahren zur Gebäudebelüftung durch die Luftführvorrichtung (25) nach einem der Ansprüche 1 bis 8, enthaltend die Schritte
a. Leiten von Ab- oder Zuluft aus einem Raum oder in einem Raum eines Gebäudes durch einen Ab- oder Zuluftkanal (26) in oder aus der Luftsammelbox (28) durch einen Aus- oder Einlass (R1) der Luftsammelbox (28) mit dem Ventil (30)
b. Abzweigen eines Teils der Ab- oder Zuluft in einem oder mehreren des mindestens einem Durchlass (8), in welchem der entsprechende Sensor (42) einen Parameter der Ab- oder Zuluft misst, wobei die Ab- oder Zuluft durch den Durchlass (8) strömt auch wenn das Ventil (30) geschlossen ist.

10. Eine Luftführvorrichtung (25) nach einem der Ansprüche 1 bis 8, umfassend eine Ventileinheit (1)
a. mit dem Ventil (30) zum Regulieren eines Luftflusses durch den jeweiligen Aus- oder Einlass (R1) der Luftsammelbox (28) und
b. wenigstens dem Sensor (42) zur Messung des Parameters der Ab- oder Zuluft, welcher Sensor (42) dem Ventil (30) zugeordnet ist,
wobei die Ventileinheit (1) die Steuereinheit aufweist, welche derart mit dem Sensor (42) und dem Ventil (30) in Wirkverbindung steht, dass das Ventil (30) in Abhängigkeit von Parametern einstellbar ist, welche mit dem Sensor (42) messbar sind.

## Claims

1. Air guiding device (25) for a building ventilation system, comprising
a. an air collecting box (28) with
at least two inlets (R1, R2, R3) for taking in exhaust air from a room and with at least one outlet (A1) for discharging the taken-in room air to the environment, or
at least one inlet for receiving supply air from the environment and at least one outlet for distributing the received supply air in at least one room,
b. wherein at least one outlet or inlet (R1) is associated with a valve (30) for regulating an exhaust or supply air flow through the respective outlet or inlet (R1),
c. wherein at least one sensor (42) for measuring a parameter of the exhaust or supply air is provided at the outlet or inlet (R1),
wherein the air guiding device (25) comprises a control unit (2) which is operatively connected to the sensor (42) and the valve (30) in such a way that the valve is autonomously adjustable in dependence on parameters which are measurable with the sensor (42), **characterized in that** the air guiding device (25) comprises a passage (8) arranged to allow exhaust or supply air to flow from said at least one outlet or inlet (R1) into said air collecting box (28) even when the corresponding valve (30) is closed, and wherein said sensor (42) is arranged to measure a parameter in the exhaust or supply air flowing through said passage (8).

2. The air guiding device (25) according to claim 1, wherein the valve (30) and the sensor (42) are constructed as a modular unit which is inserted into the air collecting box (28) in the region of at least one of the outlets or inlets (R1) .

3. An air guiding device (25) according to any one of claims 1 or 2, wherein the air guiding device (28) comprises a second passage (8), and wherein a second sensor (42) is disposed in the second passage (8).

4. Air guiding device (25) according to any one of claims 1 to 3, wherein at least one, preferably all, of the passages leads through a closure element (3) of the valve (30) for closing the outlet or inlet (R1).

5. An air guiding device (25) according to claim 4, wherein the valve (30) is a poppet valve and comprises a sealing disc (3), and wherein one or more passages (8) pass through one or more through holes on the sealing disc (3) of the poppet valve (30).

6. Air guiding device (25) according to any one of the preceding claims, wherein the sensor (42) is adapted to measure one or more of the following parameters: VOC concentration, CO2, humidity, concentration, temperature, absolute pressure, differential pressure, volumetric flow, noise emissions.

7. Air guiding device (25) according to any one of the preceding claims, wherein the control unit (2) is arranged to control the valve (30) in dependence on the parameter(s) measured in the passage(s) (8).

8. Air guiding device (25) according to any one of the preceding claims, wherein the box comprises at two, three or more outlets or inlets (R1, R2, R3) each a valve (30) for regulating a flow of exhaust or supply air through the respective outlet or inlet (R1), and wherein at the valves (30) each a sensor (42) is provided for measuring a parameter of the exhaust or supply air wherein the air guiding device (25) comprises, for each valve (30), a passage (8) arranged to allow exhaust or supply air to flow from the respective outlet or inlet (R1) into the air collecting box (28) even when the corresponding valve (30) is closed, and wherein the sensor (42) is arranged to measure a parameter in the exhaust or supply air flowing through the passage (8).

9. A method for building ventilation system by the air guiding device (25) according to any of claims 1 to 8, comprising the steps of
a. Conducting exhaust or supply air from a room or in a room of a building through an exhaust or supply air duct (26) into or out of the air collecting box (28) through an outlet or inlet (R1) of the air collecting box (28) having the valve (30)
b. branching off a portion of the exhaust or supply air in one or more of the at least one passage (8) in which the corresponding sensor (42) measures a parameter of the exhaust or supply air, the exhaust or supply air flowing through the passage (8) even when the valve (30) is closed.

10. An air guiding device (25) according to any one of claims 1 to 8, comprising a valve unit (1)
a. comprising the valve (30) for regulating a flow of air through the respective outlet or inlet (R1) of the air collecting box (28), and
b. at least the sensor (42) for measuring the parameter of the exhaust or supply air, which sensor (42) is associated with the valve (30),
the valve unit (1) having the control unit, which is operatively connected to the sensor (42) and the valve (30) in such a way that the valve (30) can be adjusted as a function of parameters which can be measured by the sensor (42) .

## Revendications

1. Dispositif de guidage d'air (25) pour un système de ventilation de bâtiment, comprenant
a. une boîte collecte d'air (28) avec
au moins deux entrées (R1, R2, R3) pour aspirer l'air évacué d'un local et avec au moins une sortie (A1) pour évacuer l'air ambiant aspiré dans l'environnement, ou
au moins une entrée pour recevoir l'air d'approvisionnement provenant de l'environnement et au moins une sortie pour distribuer l'air d'approvisionnement reçu dans au moins une pièce,
b. dans lequel au moins une sortie ou une entrée (R1) est associée à une valve (30) pour réguler un flux d'air évacué ou d'approvisionnement à travers la sortie ou l'entrée (R1) respective,
c. dans lequel au moins un capteur (42) destiné à mesurer un paramètre de l'air évacué ou de l'air d'approvisionnement est prévu au niveau de la sortie ou de l'entrée (R1),
dans lequel le dispositif de guidage d'air (25) comprend une unité de contrôle (2) qui est reliée de manière opérationnelle au capteur (42) et à la valve (30) de telle sorte que la valve est réglable de manière autonome en fonction de paramètres mesurables par le capteur (42), **caractérisé en ce que** le dispositif de guidage d'air (25) comprend un passage (8) conçu pour permettre à l'air évacué ou à l'air d'approvisionnement de s'écouler depuis ladite au moins une sortie ou entrée (R1) dans ladite boîte de collecte d'air (28) même lorsque la valve correspondante (30) est fermée, et dans lequel ledit capteur (42) est conçu pour mesurer un paramètre dans l'air évacué ou l'air d'approvisionnement s'écoulant à travers ledit passage (8).

2. Dispositif de guidage d'air (25) selon la revendication 1, dans lequel la valve (30) et le capteur (42) sont constitués d'une unité modulaire qui est insérée dans la boîte de collecte d'air (28) au niveau d'au moins une des sorties ou entrées (R1).

3. Dispositif de guidage d'air (25) selon l'une quelconque des revendications 1 ou 2, dans lequel le dispositif de guidage d'air (28) comprend un second passage (8), et dans lequel un second capteur (42) est disposé dans le second passage (8) .

4. Dispositif de guidage d'air (25) selon l'une quelconque des revendications 1 à 3, dans lequel au moins un passage, de préférence tous les passages, traverse un élément de fermeture (3) de la valve (30) pour fermer la sortie ou l'entrée (R1) .

5. Dispositif de guidage d'air (25) selon la revendication 4, dans lequel la valve (30) est une valve à clapet et comprend un disque d'étanchéité (3), et dans lequel un ou plusieurs passages (8) traversent un ou plusieurs trous de passage sur le disque d'étanchéité (3) de la valve à clapet (30) .

6. Dispositif de guidage d'air (25) selon l'une quelconque des revendications précédentes, dans lequel le capteur (42) est adapté pour mesurer un ou plusieurs des paramètres suivants : Concentration en COV, CO2, humidité, concentration, température, pression absolue, pression différentielle, débit volumétrique, émissions sonores.

7. Dispositif de guidage d'air (25) selon l'une quelconque des revendications précédentes, dans lequel l'unité de contrôle (2) est agencée pour commander la valve (30) en fonction du ou des paramètres mesurés dans le ou les passages (8).

8. Dispositif de guidage d'air (25) selon l'une quelconque des revendications précédentes, dans lequel le caisson comprend au niveau de deux, trois ou plus de sorties ou entrées (R1, R2, R3) chacune une valve (30) pour réguler un flux d'air évacué ou d'air d'approvisionnement à travers la sortie ou l'entrée respective (R1), et dans lequel au niveau des valves (30) chacun un capteur (42) est prévu pour mesurer un paramètre de l'air évacué ou de l'air d'approvisionnement dans lequel le dispositif de guidage d'air (25) comprend, pour chaque valve (30), un passage (8) conçu pour permettre à l'air évacué ou à l'air d'approvisionnement de s'écouler de la sortie ou de l'entrée (R1) respective dans la boîte de collecte d'air (28) même lorsque la valve correspondante (30) est fermée, et dans lequel le capteur (42) est conçu pour mesurer un paramètre de l'air évacué ou de l'air d'approvisionnement s'écoulant à travers le passage (8) .

9. Procédé de construction d'un système de ventilation par le dispositif de guidage d'air (25) selon l'une quelconque des revendications 1 à 8, comprenant les étapes suivantes
a. Conduire l'air évacué ou l'air d'alimentation d'une pièce ou dans une pièce d'un bâtiment par un conduit d'air évacué ou d'air d'alimentation (26) dans ou hors de la boîte de collecte d'air (28) par une sortie ou une entrée (R1) de la boîte de collecte d'air (28) comportant la valve (30).
b. la dérivation d'une partie de l'air évacué ou de l'air d'approvisionnement dans un ou plusieurs des au moins un passage (8) dans lequel le capteur correspondant (42) mesure un paramètre de l'air évacué ou de l'air d'approvisionnement, l'air évacué ou l'air d'approvisionnement s'écoulant dans le passage (8) même lorsque la valve (30) est fermée.

10. Dispositif de guidage d'air (25) selon l'une quelconque des revendications 1 à 8, comprenant une unité de valve (1).
a. comprenant la valve (30) pour réguler un flux d'air à travers la sortie ou l'entrée respective (R1) de la boîte de collecte d'air (28), et
b. au moins le capteur (42) pour mesurer le paramètre de l'air évacué ou de l'air d'approvisionnement, lequel capteur (42) est associé à la valve (30),
l'unité de valve (1) comporte l'unité de contrôle, qui est reliée de manière opérationnelle au capteur (42) et à la valve (30) de manière à ce que la valve (30) puisse être réglée en fonction de paramètres pouvant être mesurés par le capteur (42).
